# EUROPÄISCHE PATENTSCHRIFT

(11) **EP 2 106 235 B1**
(45) Veröffentlichungstag und Bekanntmachung des Hinweises auf die Patenterteilung: **05.06.2013**
(21) Anmeldenummer: 07822314.6
(22) Anmeldetag: 07.11.2007
(51) Int. Cl.: A47L 15/50

(54) **TRÄGERMECHANISMUS FÜR EINEN GESCHIRRKORB**
SUPPORT MECHANISM FOR A DISH RACK
MÉCANISME PORTEUR POUR UN PANIER À VAISSELLE

(30) Priorität: 23.11.2006 DE 102006055349
(43) Veröffentlichungstag der Anmeldung: 07.10.2009
(73) Patentinhaber: BSH Bosch und Siemens Hausgeräte GmbH, 81739 München (DE)
(72) Erfinder: SCHÜTZ, Rainer, 73450 Neresheim (DE); SCHESSL, Bernd, 89407 Dillingen (DE)
(86) Internationale Anmeldenummer: PCT/EP2007/062000
(87) Internationale Veröffentlichungsnummer: WO 2008/061887

(56) Entgegenhaltungen:
- EP-A- 1 508 293
- WO-A-02/087408
- US-A- 3 744 646
- US-A- 3 982 802

## Beschreibung

Die Erfindung betrifft einen Geschirrkorb für eine Geschirrspülmaschine, der eine Mehrzahl von Laufrädern aufweist, die mit Korbführungsschienen einer Geschirrspülmaschine in Eingriff bringbar sind, derart, dass ein erstes, auf einer Oberseite einer Korbführungsschiene laufendes Laufrad eine Tragrolle ist, dass ein zweites, auf der Unterseite der Korbführungsschiene laufendes Laufrad eine Führungsrolle ist, welche eine bei einem Ausziehen des Geschirrkorbs in Schwerkraftrichtung auftretende Drehbewegung des Geschirrkorbs begrenzt, und dass wenigstens ein Sicherungselement vorgesehen ist, welches eine bei einem Ausziehen des Geschirrkorbs entgegen der Schwerkraftrichtung auftretende Drehbewegung des Geschirrkorbs begrenzt, wobei die Tragrolle, die Führungsrolle und das wenigstens eine Sicherungselement zu einem Trägermechanismus zusammengefasst sind, der zwei an gegenüberliegenden Seiten des Geschirrkorbs befestigbare Halteplatten umfasst.

Ein derartiger Geschirrkorb für eine Geschirrspülmaschine ist beispielsweise aus den Druckschriften EP 1 508 293 A1 und WO 02/087408 A1 bekannt. Der jeweilige Geschirrkorb weist an zwei sich gegenüberliegenden Seiten eine Vielzahl von Laufrädern aufweisen, die fortwährend in Eingriff mit zwei in einem Spülraum einer Geschirrspülmaschine angeordneten Korbführungsschienen stehen und zum Bebeziehungsweise Entladen des Geschirrkorbs ein Ausziehen beziehungsweise Einschieben des Geschirrkorbs erlauben. Hierzu weist der Geschirrkorb an jeder genannten Seite je eine gemeinsame Halteplatte auf, an der zu diesem Zweck die Mehrzahl an Laufrädern vorgesehen ist.

Weiterhin ist ein Geschirrkorb für eine Geschirrspülmaschine aus der Druckschrift DE 101 20 577 A1 bekannt. Dieser Geschirrkorb weist ein Korbstützblech auf, das an einer aus horizontal und vertikal verlaufenden Korbstreben gebildeten Seitenwand des Geschirrkorbs angeordnet ist und das mit drei auf der dem Spülbehälter zugewandten Seite befindlichen Laufrollen versehen ist. Diese Laufrollen bewegen sich bei einem Herausziehen des Geschirrkorbs auf einer Korbführungsschiene, die sich nahe einer Spülbehälterwand befindet. Dabei sind zwei Laufräder einer oberen Lauffläche der Korbführungsschiene und ein Laufrad einer unteren Lauffläche der Korbführungsschiene zugeordnet. Der konstruktive Aufbau und die Befestigungsart des Geschirrkorbs beeinflussen den Zeitaufwand bei der Fertigung und damit die Kosten.

Ferner ist aus den Druckschriften US 3,982,802 und US 3,744,646 jeweils ein Geschirrkorb für eine Geschirrspülmaschine bekannt, der auf Korbführungsschienen herausziehbar im Inneren einer Geschirrspülmaschine angeordnet ist. Dabei ist auf jeder Seite des jeweiligen Geschirrkorbs eine auf der Oberseite der Korbführungsschiene laufende Tragrolle vorgesehen. Um eine Kippbewegung in Schwerkraftrichtung zu begrenzen, die bei einem Ausziehen des Geschirrkorbs auftritt, ist eine auf der Unterseite der Korbführungsschiene laufende Führungsrolle vorgesehen sowie separate Sicherungselemente, die auch eine Kippbewegung entgegen der Schwerkraftrichtung begrenzen.

Es ist daher Aufgabe der Erfindung, einen verbesserten Geschirrkorb bereitzustellen, der einen einfachen Aufbau aufweist und schneller montiert werden kann.

Diese erfindungsgemäße Aufgabe wird dadurch gelöst, dass an der Halteplatte wenigstens ein als Vorsprung ausgebildetes Sicherungselement angeordnet ist, welches derart ausgebildet ist, dass der Vorsprung mit der oberen Lauffläche der Korbführungsschiene in Eingriff bringbar ist, und dass das wenigstens eine Sicherungselement in einem vorgegebenen Abstand zu der oberen Lauffläche der Korbführungsschiene angeordnet ist, wenn der Geschirrkorb mit der Halteplatte in der Korbführungsschiene eingehängt ist.

Das erste Merkmal bewirkt, dass bei einem erfindungsgemäßen Trägermechanismus an der Halteplatte an der Stelle einer vorbestimmten Führungsposition anstelle eines Laufrads ein mit der Lauffläche der Korbführungsschiene in Eingriff bringbarer Vorsprung angeordnet. Ein derartiger Vorsprung, der beispielsweise die Gestalt eines Gleiters aufweist, kann die Funktion eines Laufrads oder einer Laufrolle vollständig übernehmen, wobei ein derartiger Trägermechanismus in einem Vergleich zu herkömmlichen Trägermechanismen mit weniger Bestandteilen auskommt. Hierdurch kann insbesondere bei einem Zusammenbau des Trägermechanismus Zeit eingespart werden, woraus eine kostengünstigere Fertigung resultiert.

Weiterhin bewirkt das zweite Merkmal, dass der Vorsprung in einem vorgegebenen Abstand zu der oberen Lauffläche der Korbführungsschiene angeordnet ist, wenn der Geschirrkorb mit der Halteplatte in der Korbführungsschiene eingehängt ist. Damit wird sichergestellt, dass durch den Vorsprung beziehungsweise Gleiter bei einem Betätigen des Geschirrkorbs, das heißt bei einem Ein- und Ausziehen des Geschirrkorbs aus beziehungsweise in den Spülraum der Geschirrspülmaschine, keine unnötigen Reibungskräfte erzeugt werden.

Allgemein erlaubt der erfindungsgemäße Geschirrkorb den Verzicht auf wenigstens ein Laufrad auf einer Seite des Geschirrkorbs und damit eine Vereinfachung der Fertigung. Dabei sind die Laufräder an dem Geschirrkorb derart angeordnet, dass durch die Gewichtsverteilung des Geschirrkorbs im Wesentlichen nur ein mittig angeordnetes Laufräderpaar bei einem Herausziehen beziehungsweise Hineinschieben des Geschirrkorbs mit den Korbführungsschienen in Kontakt steht. Die jeweils beidseitig angeordneten Sicherungselemente hingegen stehen im Wesentlichen nur dann in Kontakt mit den Korbführungsschienen, wenn der Geschirrkorb sich in einer vollständig eingeschobenen oder herausgezogenen Position befindet oder bei einem Herausziehen beziehungsweise Hineinschieben derart gekippt wird, dass die Sicherungselemente beziehungsweise Laufräder mit den Korbführungsschiene in Kontakt treten.

Vorzugsweise ist dabei vorgesehen, dass auf zwei sich gegenüberliegenden Seiten des Geschirrkorbs wenigstens zwei Laufräder und wenigstens ein Sicherungselement vorgesehen sind. Dabei bilden die Sicherungselementen ein Sicherungselementpaar und zwei Laufräder ein erstes Laufräderpaar, das auf der Oberseite einer Korbführungsschiene läuft, während zwei weitere Laufräder ein zweites Laufräderpaar bilden, dass unterhalb der Unterseite einer Korbführungsschiene angeordnet ist.

In einer bevorzugten Ausführungsform ist daher vorgesehen, dass auf jeder Seite der Geschirrkorbs die beiden Laufräder und das wenigstens eine Sicherungselement ein Dreieck bildend angeordnet sind, wobei es sich bei dem Dreieck um ein rechtwinkeliges Dreieck handeln kann.

Ferner ist vorzugsweise vorgesehen, dass die Laufräder und das wenigstens eine Sicherungselement direkt an dem Geschirrkorb befestigt sind. Dabei können die Laufräder und die Sicherungselemente an dem Geschirrkorb höhenverstellbar angeordnet sein.

In einer bevorzugten Ausführungsform ist ferner vorgesehen, dass die Laufräder und das wenigstens eine Sicherungselement direkt an dem Geschirrkorb lösbar befestigt sind. Hierzu können geeignete Clipelemente Verwendung finden.

Ein konstruktiv einfacher Trägermechanismus für einen Geschirrkorb zur Aufnahme von Spülgut für eine Geschirrspülmaschine weist zwei an gegenüberliegenden Seiten des Geschirrkorbs befestigbare Halteplatten auf, die ortsfest ausgebildet befestigt sein können. Dabei können die Halteplatten derart ausgebildet sein, dass sie werkzeuglos an einem Geschirrkorb befestigt und gelöst werden können. Jede der Halteplatten weist als weiteres Merkmal auf, dass an der Halteplatte jeweils eine Mehrzahl an Laufrädern an - jeweils vorbestimmten - Führungspositionen angeordnet ist. Dabei sind die Laufräder mit Laufflächen einer Schiene in Eingriff bringbar, wobei die Schiene bevorzugt nahe einem Gehäuse der Geschirrspülmaschine angeordnet ist, um eine Halterung und einen Auszug des Geschirrkorbs aus der Geschirrspülmaschine zu ermöglichen.

An der Halteplatte sind eine erste, eine zweite, eine dritte und eine vierte Führungsposition vorgesehen. Die erste und die zweite Führungsposition sind einer oberen Lauffläche der Schiene und die dritte und vierte Führungsposition einer unteren Lauffläche der Schiene zugeordnet. Die erste und die dritte Führungsposition in Auszugsrichtung des Geschirrkorbs vorne und die zweite und die vierte Führungsposition in Auszugsrichtung des Geschirrkorbs hinten zugeordnet. Dabei sind der Vorsprung an der zweiten Führungsposition der Halteplatte und jeweils eine Laufrolle an der ersten und der dritten Führungsposition vorgesehen. Ein erfindungsgemäßer Trägermechanismus zeichnet sich somit dadurch aus, dass lediglich nur noch zwei Laufräder benötigt werden, während die Funktion eines dritten Laufrads durch den als Gleiter ausgebildeten Vorsprung übernommen wird. Damit ist es möglich, einen Geschirrkorb, welcher mit einem erfindungsgemäßen Trägermechanismus versehen ist, in gewohnter Weise aus einem Spülraum der Geschirrspülmaschine einschieben und herauszuziehen. Der Vorsprung sorgt dafür, dass auf den Geschirrkorb, insbesondere bei unsachgemäßem Gebrauch, einwirkende Kräfte die Laufrollen des Trägermechanismus nicht von der Schiene ablösen können. Damit ist die sichere Verbindung des Geschirrkorbs über den Trägermechanismus mit der Korbführungsschiene gewährleistet.

Der Vorsprung und die Halteplatte können einstückig aus demselben Material gebildet sein. Denkbar ist auch, den Vorsprung als separates Bauteil auszubilden und mit der Halteplatte kraftschlüssig zu verbinden. Die einstückige und integrale Ausbildung von Vorsprung und Halteplatte weist hingegen den Vorteil auf, dass eine besonders einfache Fertigung möglich ist und das Zusammenfügen von separaten Bauteilen entfällt.

Im Gegensatz dazu ist vorgesehen, dass der Vorsprung auf der oberen Lauffläche der Korbführungsschiene aufliegt, wenn der Geschirrkorb mit der Halteplatte in der Korbführungsschiene eingehängt ist und eine Kraft entgegen der Schwerkraftrichtung an einem in Auszugsrichtung vorderen Abschnitt an dem Geschirrkorb angreift. Der Vorsprung übernimmt damit, wie bereits erläutert, die Funktion des Sicherungselements, so dass der Geschirrkorb nicht unbeabsichtigt von der Korbführungsschiene abgelöst werden kann.

Es ist zweckmäßig, wenn der der Vorsprung an einem von der Trägerplatte abgewandten Ende eine der Schiene angenäherte Krümmung aufweist, um eine möglichst große Überdeckung mit der Korbführungsschiene zu bewirken. Insbesondere weist der Vorsprung eine komplementäre Form zu der Querschnittsform der Korbführungsschiene auf. Hierdurch ist eine maximale Sicherungsfunktion gegeben.

In einer weiteren Ausführungsform sind an der Halteplatte Befestigungsmittel zur ortsfesten, lösbaren Befestigung an dem Geschirrkorb ausgebildet. Über die Befestigungsmittel kann die Halteplatte an horizontal und/oder vertikal verlaufenden Korbstreben, welche die Seitenwand des Geschirrkorbs bilden, befestigt werden. Insbesondere ist vorgesehen, dass die Befestigungsmittel als Rastverbindung zu einem Einrasten an zumindest einer, insbesondere horizontal verlaufenden, Drahtstrebe des Geschirrkorbs ausgebildet sind. Zweckmäßigerweise sind die Befestigungsmittel einstückig und integral mit der Halteplatte ausgebildet.

Es kann vorgesehen sein, dass die Achsen der Laufräder, welche von Fachleuten auch als Niet bezeichnet werden, einstückig und integral mit der Halteplatte ausgebildet sind.

Wird die Halteplatte, wie dies gemäß einer weiteren Ausführungsform vorgesehen ist, aus einem spritzfähigen Kunststoff gebildet, so weist der Trägermechanismus neben der Halteplatte lediglich die Anzahl an Laufräder, bevorzugt zwei, auf. Damit ist eine minimale Anzahl an Teilen zur Bereitstellung des Trägermechanismus notwendig, wodurch sich die Fertigung und Herstellung stark vereinfacht.

Um ein Ablösen der Laufräder von den Achsen zu vermeiden, weisen die Achsen an einem der Halteplatte abgewandten Ende einen umlaufenden Wulst zur Sicherung der Laufräder auf. Um ein Aufstecken der Laufräder auf die Achsen zu ermöglichen, weisen die Achsen eine axial verlaufende und sich über den Durchmesser der Achsen erstreckende Aussparung, wie eine Nut, auf.

Die Erfindung wird nachfolgend anhand der Figuren näher beschrieben. Es zeigen:
- Fig. 1: eine perspektivische Darstellung eines bekannten Geschirrkorbs für eine Geschirrspülmaschine;
- Fig. 2: eine perspektivische Darstellung eines ersten Ausführungsbeispiels eines Trägermechanismus eines erfindungsgemäßen Geschirrkorbs für eine Geschirrspülmaschine;
- Fig. 3: eine perspektivische Darstellung eines zweiten Ausführungsbeispiels eines Trägermechanismus eines erfindungsgemäßen Geschirrkorbs für eine Geschirrspülmaschine, der an einem Rahmen zur Aufnahme eines Spülguteinsatzes befestigt ist;
- Fig. 4: eine Seitenansicht des an dem Rahmen befestigten Trägermechanismus des erfindungsgemäßen Geschirrkorbs für eine Geschirrspülmaschine;
- Fig. 5: eine perspektivische Ansicht von hinten des an dem Rahmen befestigten Trägermechanismus des erfindungsgemäßen Geschirrkorbs für eine Geschirrspülmaschine;
- Fig. 6: eine Seitenansicht des an dem Rahmen befestigten Trägermechanismus des erfindungsgemäßen Geschirrkorbs für eine Geschirrspülmaschine;
- Fig. 7: eine Seitenansicht des Trägermechanismus des erfindungsgemäßen Geschirrkorbs für eine Geschirrspülmaschine ohne Laufräder; und
- Fig. 8: eine perspektivische Darstellung des in einer Schiene eingehängten Trägermechanismus des erfindungsgemäßen Geschirrkorbs für eine Geschirrspülmaschine, der an dem Rahmen zur Aufnahme eines Spülguteinsatzes befestigt ist.

Es wird auf die Fig. 1 und 2 Bezug genommen.

Dargestellt ist in Fig. 1 ein Geschirrkorb 1 für eine Geschirrspülmaschine (nicht dargestellt), der in seinem Inneren einen Aufnahmeraum 2 für zu reinigendes Geschirr aufweist. An zwei gegenüberliegenden Seitenflächen sind an jeweils korrespondierenden Positionen paarweise ein erstes Laufräderpaar, gebildet aus den Laufrädern 15, angeordnet, die als Tragräder dienen und in einem montierten Zustand mit jeweiligen einer Oberseite einer Korbführungsschiene (nicht dargestellt) in Eingriff stehen. Ein zweitens Laufräderpaar, gebildet aus den Laufrädern 16, ist derart unterhalb der ersten Laufräder 15 angeordnet, dass die Laufräder 16 mit einer jeweiligen Unterseite einer Korbführungsschiene in Kontakt stehen und als Führungslaufräder dienen. Auf in etwa gleicher Höhe wie die ersten Laufräder 15 sind an Sicherungselemente 17 angeordnet, die wie die ersten Laufräder 15 mit einer Oberseite einer Korbführungsschiene (nicht dargestellt) zusammenwirken und ein ungewolltes Trennen von einer Korbführungsschiene (nicht dargestellt) verhindern.

Sowohl die ersten Laufräder 15, als auch die zu einem Trägermechanismus 46 zusammengefassten zweiten Laufräder 16 und die Sicherungselemente 17 sind mit Clipelementen lösbar an dem Geschirrkorb 1 befestigt.

Fig. 2 zeigt einen Trägermechanismus 46 mit einer Halteplatte 10, die in dem vorliegenden Ausführungsbeispiel aus einem im Wesentlichen dreieckförmigen Grundkörper gebildet ist, der beispielsweise aus einem geeigneten Kunststoff gefertigt ist. An den jeweiligen Ecken der Halteplatte sind ein erstes Laufrad 15, ein zweites Laufrad 16 und ein Sicherungselement 17 angeordnet. Dabei kann die Halteplatte 10 an einem Geschirrkorb 1 befestigt werden, beispielsweise lösbar mittels Clipelementen 3, 4.

Es wird auf die Fig. 3 bis 8 Bezug genommen.

Die Fig. 3 bis 7 zeigen in verschiedenen Darstellungen einen Trägermechanismus 46 für einen Geschirrkorb zur Aufnahme von Spülgut für eine Geschirrspülmaschine, insbesondere für eine Haushalt-Geschirrspülmaschine. Dargestellt ist jeweils eine Halteplatte 10 des Trägermechanismus 46, die an einem Drahtrahmen 40 angeordnet ist. Der erfindungsgemäße Trägermechanismus 46 umfasst dabei zwei an gegenüberliegenden Seiten des Drahtrahmens 40 befestigte Halteplatten 10, die jeweils spiegelverkehrt, im Übrigen jedoch identisch, ausgebildet sind. Aus diesem Grund beschränkt sich die nachfolgende Beschreibung auf die Darstellung und Erläuterung lediglich einer Halteplatte.

Die Erfindung wird anhand eines Ausführungsbeispiels für einen aus der Geschirrspülmaschine ausziehbaren Geschirrkorb zur liegenden Aufnahme von Besteckteilen erläutert, wobei der in den nachfolgend beschriebenen Figuren nicht dargestellte Besteckkorb in den Drahtrahmen 40 eingelegt wird. Der erfindungsgemäße Trägermechanismus 46 kann jedoch auch bei herkömmlichen oberen Geschirrkörben zur Anwendung kommen. Der Drahtrahmen 40 umfasst zur Halterung des Besteckkorbs eine umlaufende Drahtstrebe 41, deren gegenüberliegende Abschnitte durch Haltestreben 42 und 43 verbunden sind. Weiterhin umfasst der Drahtrahmen 40 eine Stützstrebe 44, welche in Verbindung mit dem Abschnitt der umlaufenden Drahtstrebe 41, an dem sie befestigt ist, zur Befestigung der Halteplatte 10 dient (vergleiche Fig. 3).

Zur Befestigung der Halteplatte 10 weist diese einstückig und integral mit der Halteplatte ausgebildete Rasthaken 18, 19, 20, 21, 22 auf (vergleiche Figuren 5 bis 7). Die Rasthaken 20 bis 22 bilden in Verbindung mit einem Wandabschnitt der Halteplatte 10 eine Aufnahmeöffnung zur Herstellung eines Formschlusses mit einem parallel zu der Drahtstrebe 41 verlaufenden Abschnitt der Stützstrebe 44 (vergleiche Fig. 3 und 6). Die Rasthaken 18, 19 sind, wie dies insbesondere aus der Fig. 7 besonders deutlich hervorgeht, derart ausgebildet, dass deren Enden einander zugewandt sind, so dass ein Form- und Kraftschluss mit der umlaufenden Drahtstrebe 41 herstellbar ist. Sie erlaube eine werkzeuglos herstellbare Befestigung an einer Drahtstrebe 41.

Die unterschiedliche Ausgestaltung der mit der Stützstrebe 44 verbundenen Rasthaken 20 bis 22 sowie der mit der umlaufenden Drahtstrebe 41 verbundenen Rasthaken 18 und 19 ermöglicht eine besonders einfache Anbringung und Befestigung der Halteplatte 10 an dem Drahtrahmen 40. Wie aus Fig. 6 anschaulich hervorgeht, können die unteren Rasthaken 20 bis 22 zunächst in Eingriff mit der Stützstrebe 44 gebracht werden. Durch eine Schwenkbewegung der Halteplatte 10 in Richtung der umlaufenden Drahtstrebe 41 können die Rasthaken 18 und 19 mit dieser rastend verbunden werden. Die Rasthaken 20 bis 22 sind damit lediglich formschlüssig mit der Stützstrebe 44 verbunden, während die Rasthaken 18 und 19 eine kraftschlüssige Verbindung zu der Drahtstrebe 41 aufweisen. Um eine Verschiebung in vertikaler Richtung der Halteplatte 10 an dem Drahtrahmen 40 zu vermeiden, ist ferner eine Anlagefläche 23 (vergleiche Fig. 5) ausgebildet, welche an einem vertikal verlaufenden Abschnitt 45 der Stützstrebe 44 anliegt.

Die Halteplatte 10 weist eine erste Führungsposition 11, eine zweite Führungsposition 12, eine dritte Führungsposition 13 und eine vierte Führungsposition 14 auf (vergleiche Fig. 3 und 4). Die erste und die zweite Führungsposition 11, 12 sind einer oberen Lauffläche einer in den Figuren 3 bis 7 nicht dargestellten Korbführungsschiene, einer so genannten Korbführungsschiene, zugeordnet. Die dritte und die vierte Führungsposition 13, 14 sind einer unteren Lauffläche der Korbführungsschiene zugeordnet. Während bei herkömmlichen Trägermechanismen nach dem Stand der Technik an zumindest drei Führungspositionen, genauer der ersten, zweiten und vierten Führungsposition 11, 12, 14, Laufräder angeordnet sind, weist der erfindungsgemäße Trägermechanismus 46 lediglich an der ersten Führungsposition 11 und der vierten Führungsposition 14 Laufräder 15, 16 auf. An der zweiten Führungsposition 12 ist hingegen ein Vorsprung 17, der auch als Gleiter bezeichnet wird, angeordnet.

Jedes der Laufräder 15, 16 ist an einer Achse 24 beziehungsweise 27 angeordnet. Die Achsen 24, 27 sind einstückig und integral mit der Halteplatte 10 ausgebildet, was besonders gut aus Fig. 7 hervorgeht. Die Halteplatte 10, die Rasthaken 18 bis 22 und die Achsen 24 und 27 können beispielsweise aus einem spritzfähigen Kunststoff gefertigt werden. Um das Aufbringen der Laufräder 15, 16 auf die Achsen 24, 27 zu erleichtern, weisen die Achsen 24, 27 jeweils eine Nut 26, 29 auf, welche eine Verformung, insbesondere eine Komprimierung, der Achsen 24, 27 zulassen, so dass die Laufräder über die an den Enden angeformten Wulste 25, 28 geschoben werden können. Die Wulste 25, 28 dienen nach dem Aufstecken der Laufräder 15, 16 auf die Achsen 24, 27 dazu, ein ungewolltes Ablösen der Laufräder von den Achsen 24, 27 zu verhindern. Im Ergebnis besteht der erfindungsgemäße Trägermechanismus 46 aus der Halteplatte 10 und den zwei Laufrädern 15, 16.

Die Halteplatte 10 ist an dem Drahtrahmen 40 in Einschubrichtung hinten angeordnet. Demgemäß ist das an der Führungsposition 11 angeordnete Laufrad 15 das obere, vordere Laufrad des Trägermechanismus 46. Das an der vierten Führungsposition 14 angeordnete Laufrad 16 ist das hintere, untere Laufrad. Das als Vorsprung ausgebildete Sicherungselement 17 ist an der zweiten Führungsposition 12 der oberen Lauffläche der Korbführungsschiene 32 zugeordnet. Der Vorsprung 17 ist dabei derart an der Halteplatte angeordnet, dass dieser einen vorgegebenen Abstand zu der oberen Lauffläche der Korbführungsschiene 32 aufweist, wenn der Geschirrkorb mit der Halteplatte 10 in der Korbführungsschiene 32 eingehängt ist. Die Beabstandung des Vorsprungs 17 von der Korbführungsschiene 32 ist in Fig. 8 zu erkennen, in welcher der erfindungsgemäße Trägermechanismus 46 an der Korbführungsschiene 32 befestigt, dargestellt ist. Die Fig. 8 zeigt dabei die Situation, in welcher der Drahtrahmen zur Halterung des Besteckkorbs in einem nicht dargestellten Spülbehälter der Geschirrspülmaschine eingeschoben ist. Durch die Beabstandung des Vorsprungs 17 von der Korbführungsschiene 32 ist sichergestellt, dass der Vorsprung bei einer Relativbewegung zu der Korbführungsschiene 32 nicht an der oberen Lauffläche aufliegt und eine Reibung verursacht. Der Vorsprung 17 verhindert andererseits jedoch bei einer auf den Geschirrkorb in Schwerkraftrichtung nach oben wirkenden Kraft, dass die Halteplatte 10 mit dem Geschirrkorb in eine ungewünschte Position gelangen kann, in welcher ein Ablösen des Trägermechanismus 46 von der Schiene möglich ist. Der Vorsprung 17 übernimmt damit die Funktion eines Sicherungselements.

Die Halteplatte 10 weist, wie dies aus Fig. 4 gut hervorgeht, Verstrebungen 30 nach Art eines Fachwerks auf, so dass zwischen diesen offene Flächen 31 gebildet sind. Im Gegensatz zu einer vollflächigen Ausbildung der Halteplatte 10 ist eine derartige Ausgestaltung weniger schmutzanfällig. Darüber hinaus wird weniger Material zur Herstellung benötigt.

Die Erfindung stellt einen Trägermechanismus 46 für den Geschirrkorb einer Geschirrspülmaschine, insbesondere für eine Besteckschublade, bereit, welche eine Halteplatte mit daran angeformten Achsen für Laufräder und Clipsverbindungen zur Befestigung an Korbstreben eines Drahtrahmens umfasst. Die Laufräder können auf die Achsen aufgeclipst werden. Im Gegensatz zu herkömmlichen Trägermechanismen 46 benötigt der erfindungsgemäße Trägermechanismus 46 lediglich zwei Laufrollen. Eine hintere, obere Rolle wird durch einen kostengünstigeren Gleiter, der ebenfalls an der Halteplatte bevorzugt integral angespritzt ist, ersetzt. Durch die Gewichtsverteilung wird der Gleiter nur kurzzeitig, im Falle eines unsachgemäßen Gebrauchs des Geschirrkorbs, benötigt. Dieser beeinträchtigt bei normaler Betätigung damit nicht die Laufeigenschaften des Trägermechanismus 46 relativ zu einer Schiene. Aufgrund der geringen Anzahl an Bauteilen des erfindungsgemäßen Trägermechanismus 46 ist eine einfachere Montage möglich. Es werden weniger Fertigungs- und Montagewerkzeuge benötigt. Aufgrund der geringen Anzahl an Teilen wird eine höhere Genauigkeit erzielt, da keine Toleranzketten beziehungsweise Abhängigkeiten vorliegen.

### Bezugszeichenliste

| | |
|---|---|
| 1 | Geschirrkorb |
| 2 | Aufnahmeraum |
| 3 | Clipelement |
| 4 | Clipelement |
| 10 | Halteplatte |
| 11 | Erste Führungsposition |
| 12 | Zweite Führungsposition |
| 13 | Dritte Führungsposition |
| 14 | Vierte Führungsposition |
| 15 | Laufrad |
| 16 | Laufrad |
| 17 | Sicherungselement |
| 18 | Rasthaken |
| 19 | Rasthaken |
| 20 | Rasthaken |
| 21 | Rasthaken |
| 22 | Rasthaken |
| 23 | Anlagefläche gegen eine laterale Verschiebung |
| 24 | Achse |
| 25 | Wulst |
| 26 | Nut |
| 27 | Achse |
| 28 | Wulst |
| 29 | Nut |
| 30 | Verstrebung |
| 31 | Offene Fläche |
| 32 | Schiene |
| 40 | Drahtrahmen |
| 41 | Umlaufende Drahtstrebe |
| 42 | Haltestrebe |
| 43 | Haltestrebe |
| 44 | Stützstrebe |
| 45 | Vertikal verlaufender Abschnitt der Stützstrebe |
| 46 | Trägermechanismus |

## Patentansprüche

1. Geschirrkorb (1) für eine Geschirrspülmaschine, der eine Mehrzahl von Laufrädern (15, 16) aufweist, die mit Korbführungsschienen (32) einer Geschirrspülmaschine in Eingriff bringbar sind, derart, dass ein erstes, auf einer Oberseite einer Korbführungsschiene (32) laufendes Laufrad eine Tragrolle (15) ist, dass ein zweites, auf der Unterseite der Korbführungsschiene (32) laufendes Laufrad eine Führungsrolle (16) ist, welche eine bei einem Ausziehen des Geschirrkorbs (1) in Schwerkraftrichtung auftretende Drehbewegung des Geschirrkorbs (1) begrenzt, und dass wenigstens ein Sicherungselement (17) vorgesehen ist, welches eine bei einem Ausziehen des Geschirrkorbs (1) entgegen der Schwerkraftrichtung auftretende Drehbewegung des Geschirrkorbs (1) begrenzt, wobei die Tragrolle (15), die Führungsrolle (16) und das wenigstens eine Sicherungselement (17) zu einem Trägermechanismus (46) zusammengefasst sind, der zwei an gegenüberliegenden Seiten des Geschirrkorbs (1) befestigbare Halteplatten (10) umfasst,
**dadurch gekennzeichnet,**
**dass** an der Halteplatte (10) wenigstens ein als Vorsprung ausgebildetes Sicherungselement (17) angeordnet ist, welches derart ausgebildet ist, dass der Vorsprung mit der oberen Lauffläche der Korbführungsschiene (32) in Eingriff bringbar ist, und dass das wenigstens eine Sicherungselement (17) in einem vorgegebenen Abstand zu der oberen Lauffläche der Korbführungsschiene (32) angeordnet ist, wenn der Geschirrkorb (1) mit der Halteplatte (10) in der Korbführungsschiene (32) eingehängt ist.

2. Geschirrkorb (1) nach Anspruch 1,
**dadurch gekennzeichnet,**
**dass** auf zwei sich gegenüberliegenden Seiten des Geschirrkorbs (1) wenigstens zwei Laufräder (15, 16) und wenigstens ein Sicherungselement (17) vorgesehen ist.

3. Geschirrkorb (1) nach Anspruch 1 oder 2,
**dadurch gekennzeichnet,**
**dass** auf jeder Seite der Geschirrkorbs (1) die beiden Laufräder (15, 16) und das Sicherungselement (17) ein Dreieck bildend angeordnet sind.

4. Geschirrkorb (1) nach einem der vorhergehenden Ansprüche,
**dadurch gekennzeichnet,**
**dass** die auf der Halteplatte (10) angeordneten Laufräder (15, 16) und das Sicherungselement (17) an dem Geschirrkorb (1) befestigt sind.

5. Geschirrkorb (1) nach einem der vorhergehenden Ansprüche,
**dadurch gekennzeichnet,**
**dass** die auf der Halteplatte (10) angeordneten Laufräder (15, 16) und das Sicherungselement (17) lösbar an dem Geschirrkorb (1) befestigt sind.

6. Geschirrkorb (1) nach einem der vorhergehenden Ansprüche,
**dadurch gekennzeichnet,**
**dass** an der Halteplatte (10) eine erste, eine zweite, eine dritte und eine vierte Führungsposition (11, 12, 13, 14) vorgesehen sind, wobei
- die erste und die zweite Führungsposition (11, 12) einer oberen Lauffläche der Korbführungsschiene (32) und die dritte und vierte Führungsposition (13, 14) einer unteren Lauffläche der Korbführungsschiene (32) zugeordnet sind,
- die erste und die dritte Führungsposition (11, 13) in Auszugsrichtung des Geschirrkorbs vorne und die zweite und die vierte Führungsposition (12, 14) in Auszugsrichtung des Geschirrkorbs (1) hinten zugeordnet sind,
- der Vorsprung (17) an der zweiten Führungsposition (12) der Halteplatte (10) und jeweils ein Laufrad (15, 16) an der ersten und der dritten Führungsposition (11, 13) vorgesehen ist.

7. Geschirrkorb (1) nach einem der vorhergehenden Ansprüche,
**dadurch gekennzeichnet,**
**dass** das Sicherungselement (17) und die Halteplatte (10) einstückig gebildet sind.

8. Geschirrkorb (1) nach einem der vorhergehenden Ansprüche,
**dadurch gekennzeichnet,**
**dass** das Sicherungselement (17) als separates Bauteil ausgebildet und mit der Halteplatte (10) kraftschlüssig verbunden ist.

9. Geschirrkorb (1) nach einem der vorhergehenden Ansprüche,
**dadurch gekennzeichnet,**
**dass** das Sicherungselement (17) auf der oberen Lauffläche der Korbführungsschiene (32) aufliegt, wenn der Geschirrkorb mit der Halteplatte (10) in der Korbführungsschiene (32) eingehängt ist und eine Kraft entgegen der Schwerkraftrichtung an einem, in Auszugsrichtung, vorderen Abschnitt an dem Geschirrkorb (1) angreift.

10. Geschirrkorb (1) nach einem der vorhergehenden Ansprüche,
**dadurch gekennzeichnet,**
**dass** das Sicherungselement (17) abschnittsweise eine der Korbführungsschiene (32) angenäherte Krümmung aufweist, um eine möglichst große Überdeckung mit der Korbführungsschiene (32) zu bewirken.

11. Geschirrkorb (1) nach einem der vorhergehenden Ansprüche,
**dadurch gekennzeichnet,**
**dass** an der Halteplatte (10) Befestigungsmittel (18, 19, 20, 21, 22) zur ortsfesten, lösbaren Befestigung an dem Geschirrkorb (1) ausgebildet sind.

12. Geschirrkorb (1) nach Ansprüche 11,
**dadurch gekennzeichnet,**
**dass** die Befestigungsmittel (18, 19, 20, 21, 22) als Rastverbindungen zu einem Einrasten an zumindest einer, insbesondere horizontal verlaufenden, Drahtstrebe (41, 44) des Geschirrkorbs (1) ausgebildet sind.

13. Geschirrkorb (1) nach Anspruch 11 oder 12,
**dadurch gekennzeichnet,**
**dass** die Befestigungsmittel (18, 19, 20, 21, 22) einstückig mit der Halteplatte (10) ausgebildet sind.

14. Geschirrkorb (1) nach einem der vorhergehenden Ansprüche,
**dadurch gekennzeichnet,**
**dass** die Halteplatte (10) aus einem spritzfähigen Kunststoff gebildet ist.

15. Geschirrkorb (1) nach einem der vorhergehenden Ansprüche,
**dadurch gekennzeichnet,**
**dass** Achsen (24, 27) der Laufräder (15, 16) einstückig mit der Halteplatte (10) ausgebildet sind.

16. Geschirrkorb (1) nach Anspruch 15,
**dadurch gekennzeichnet,**
**dass** die Achsen (24, 27) an einem der Halteplatte (10) abgewandten Ende einen umlaufenden Wulst (25, 28) zur Sicherung der Laufräder (15, 16) aufweisen.

17. Geschirrkorb (1) nach Anspruch 15 oder 16,
**dadurch gekennzeichnet,**
**dass** die Achsen (24, 27) eine axial verlaufende und sich über den Durchmesser der Achsen erstreckende Aussparung (26, 29) aufweisen.

18. Geschirrspülmaschine mit wenigstens einem Geschirrkorb (1) nach einem der vorhergehenden Ansprüche.

## Claims

1. Dish rack (1) for a dishwasher, which dish rack has a plurality of jockey wheels (15, 16), which can be made to engage with rack guide rails (32) of a dishwasher in such a way that a first jockey wheel that bears on an upper face of a rack guide rail (32) is a support roller (15), that a second jockey wheel that bears on the lower face of the rack guide rail (32) is a guide roller (16), which limits a rotary movement of the dish rack (1) that occurs in the direction of gravity when the dish rack (1) is withdrawn, and that at least one securing element (17) is provided that limits a rotary movement of the dish rack (1) that occurs against the direction of gravity when the dish rack (1) is withdrawn, the support roller (15), the guide roller (16) and the at least one securing element (17) being combined to form a support mechanism (46) comprising two mounting plates (10) fixed on opposite sides of the dish rack (1),
**characterised in that**
at least one securing element (17) embodied as a projection is arranged on the mounting plate (10), which securing element (17) is embodied in such a way that the projection can be made to engage with the upper bearing surface of the rack guide rail (32), and **in that** at least one securing element (17) is arranged at a predetermined spacing from the upper bearing surface of the rack guide rail (32) when the dish rack (1) together with the mounting plate (10) is suspended on the rack guide rail (32).

2. Dish rack (1) according to claim 1,
**characterised in that**
at least two jockey wheels (15, 16) and at least one securing element (17) are provided on two opposite sides of the dish rack (1).

3. Dish rack (1) according to claim 1 or 2,
**characterised in that**
the two jockey wheels (15, 16) and the securing element (17) are arranged so as to form a triangle on each side of the dish rack (1).

4. Dish rack (1) according to one of the preceding claims,
**characterised in that**
the jockey wheels (15, 16) arranged on the mounting plate (10) and the securing element (17) are fixed to the dish rack (1).

5. Dish rack (1) according to one of the preceding claims,
**characterised in that**
the jockey wheels (15, 16) arranged on the mounting plate (10) and the securing element (17) are fixed to the dish rack (1) so as to be detachable.

6. Dish rack (1) according to one of the preceding claims,
**characterised in that**
a first, a second, a third, and a fourth guide position (11, 12, 13, 14) are provided on the mounting plate (10),
- the first and the second guide positions (11, 12) being allocated to an upper bearing surface of the rack guide rail (32), and the third and fourth guide positions (13, 14) to a lower bearing surface of the rack guide rail (32),
- the first and the third guide positions (11, 13) being allocated at the front in the direction of withdrawal of the disk rack (1), and the second and the fourth guide positions (12, 14) at the rear in the direction of withdrawal of the dish rack (1),
- the projection (17) being provided at the second guide position (12) of the mounting plate (10) and one jockey wheel (15, 16) in each case at the first and the third guide positions (11, 13).

7. Dish rack (1) according to one of the preceding claims,
**characterised in that**
the securing element (17) and the mounting plate (10) are formed in a single piece.

8. Dish rack (1) according to one of the preceding claims,
**characterised in that**
the securing element (17) is embodied as a separate component and connected to the mounting plate (10) in a friction-locked manner.

9. Dish rack (1) according to one of the preceding claims,
**characterised in that**
the securing element (17) rests on the upper bearing surface of the rack guide rail (32) when the dish rack together with the mounting plate (10) is suspended on the rack guide rail (32), and a force acts against the direction of gravity on a, in the direction of withdrawal, front section of the disk rack (1).

10. Dish rack (1) according to one of the preceding claims,
**characterised in that**
the securing element (17) has a curvature approximating to the rack guide rail (32) in sections in order to bring about the greatest possible overlap with the rack guide rail (32).

11. Dish rack (1) according to one of the preceding claims,
**characterised in that**
fixing means (18, 19, 20, 21, 22) are embodied on the mounting plate (10) for the purpose of static, detachable fixing to the dish rack (1).

12. Dish rack (1) according to claim 11,
**characterised in that**
the fixing means (18, 19, 20, 21, 22) are embodied as latching connections for the purpose of latching on at least one, in particular horizontally oriented, wire strut (41, 44) of the dish rack (1).

13. Dish rack (1) according to claim 11 or 12,
**characterised in that**
the fixing means (18, 19, 20, 21, 22) are embodied in a single piece with the mounting plate (10).

14. Dish rack (1) according to one of the preceding claims
**characterised in that**
the mounting plate (10) is formed out of an injection-mouldable plastic.

15. Dish rack (1) according to one of the preceding claims,
**characterised in that**
axles (24, 27) of the jockey wheels (15, 16) are embodied in a single piece with the mounting plate (10).

16. Dish rack (1) according to claim 15,
**characterised in that**
the axles (24, 27) have a peripheral bead (25, 28) on an end facing away from the mounting plate (10) for the purpose of securing the jockey wheels (15, 16).

17. Dish rack (1) according to claim 15 or 16,
**characterised in that**
the axles (24, 27) have a recess (26, 29) that is oriented axially and extends over the diameter of the axles.

18. Dishwasher with at least one dish rack (1) according to one of the preceding claims.

## Revendications

1. Panier à vaisselle (1) pour un lave-vaisselle, lequel présente une pluralité de roues de roulement (15, 16) qui peuvent être mises en prise avec des rails de guidage de panier (32) d'un lave-vaisselle de telle manière qu'une première roue de roulement roulant sur un côté supérieur d'un rail de guidage de panier (32) est un rouleau porteur (15), qu'une deuxième roue de roulement roulant sur le côté inférieur du rail de guidage de panier (32) est une poulie de guidage (16) qui délimite un mouvement de rotation du panier à vaisselle (1) se produisant lorsque le panier à vaisselle (1) est sorti en direction de la gravité, et qu'au moins un élément de sûreté (17) est ménagé, lequel délimite un mouvement de rotation se produisant lorsque le panier à vaisselle (1) est sorti en direction opposée à la gravité, le rouleau porteur (15), la poulie de guidage (16) et l'au moins un élément de sûreté (17) étant regroupés en un mécanisme porteur (46) qui comprend deux plaques de maintien (10) fixables sur des côtés opposés du panier à vaisselle (1),
**caractérisé en ce**
**qu'**au moins un élément de sûreté (17) réalisé comme saillie est disposé sur la plaque de maintien (10), lequel élément de sûreté est réalisé de manière à ce que la saillie puisse être mise en prise avec la surface de roulement supérieure du rail de guidage de panier (32), et en ce que l'au moins un élément de sûreté (17) est disposé avec un écart déterminé par rapport à la surface de roulement supérieure du rail de guidage de panier (32) lorsque le panier à vaisselle (1) est accroché dans le rail de guidage de panier (32) avec la plaque de maintien (10).

2. Panier à vaisselle (1) selon la revendication 1,
**caractérisé en ce**
**qu'**au moins deux roues de roulement (15, 16) et au moins un élément de sûreté (17) sont ménagés sur deux côtés opposés du panier à vaisselle (1).

3. Panier à vaisselle (1) selon la revendication 1 ou 2,
**caractérisé en ce**
**que** les deux roues de roulement (15, 16) et l'élément de sûreté (17) sont disposés de chaque côté du panier à vaisselle en formant un triangle.

4. Panier à vaisselle (1) selon l'une quelconque des revendications précédentes,
**caractérisé en ce**
**que** les roues de roulement (15, 16) disposées sur la plaque de maintien (10) et l'élément de sûreté (17) sont fixés sur le panier à vaisselle (1).

5. Panier à vaisselle (1) selon l'une quelconque des revendications précédentes,
**caractérisé en ce**
**que** les roues de roulement (15, 16) disposées sur la plaque de maintien (10) et l'élément de sûreté (17) sont fixés de manière amovible sur le panier à vaisselle (1).

6. Panier à vaisselle (1) selon l'une quelconque des revendications précédentes,
**caractérisé en ce**
**qu'**une première, une deuxième, une troisième et une quatrième positions de guidage (11, 12, 13, 14) sont ménagées sur la plaque de maintien (10),
- la première et la deuxième position de guidage (11, 12) étant attribuées à une surface de glissement supérieure du rail de guidage de panier (32) et la troisième et la quatrième positions de guidage (13, 14) étant attribuées à une surface de glissement inférieure du rail de guidage de panier (32),
- la première et la troisième positions de guidage (11, 13) étant attribuées devant dans le sens de sortie et la deuxième et la quatrième positions de guidage (12, 14) étant attribuées à l'arrière dans le sens de sortie du panier à vaisselle (1),
- la saillie (17) étant ménagée sur la deuxième position de guidage (12) de la plaque de maintien (10) et respectivement une roue de roulement (15, 16) étant ménagée sur la première et la troisième positions de guidage (11, 13).

7. Panier à vaisselle (1) selon l'une quelconque des revendications précédentes,
**caractérisé en ce**
**que** l'élément de sûreté (17) et la plaque de maintien (10) sont réalisés d'une seule pièce.

8. Panier à vaisselle (1) selon l'une quelconque des revendications précédentes,
**caractérisé en ce**
**que** l'élément de sûreté (17) est réalisé comme pièce séparée et est relié à la plaque de maintien (10) par adhérence de force.

9. Panier à vaisselle (1) selon l'une quelconque des revendications précédentes,
**caractérisé en ce**
**que** l'élément de sûreté (17) repose sur la surface de glissement supérieure du rail de guidage de panier (32) lorsque le panier à vaisselle est accroché dans le rail de guidage de panier (32) et qu'une force a prise sur le panier à vaisselle (1) en sens contraire de la gravité sur une section avant, vue dans le sens de sortie.

10. Panier à vaisselle (1) selon l'une quelconque des revendications précédentes,
**caractérisé en ce**
**que** l'élément de sûreté (17) présente par sections une courbure s'approchant du rail de guidage de panier (32) afin de produire un recouvrement le plus grand possible avec le rail de guidage de panier (32).

11. Panier à vaisselle (1) selon l'une quelconque des revendications précédentes,
**caractérisé en ce**
**que** des moyens de fixation (18, 19, 20, 21, 22) sont réalisés sur la plaque de maintien (10) pour la fixation stationnaire amovible sur le panier à vaisselle (1).

12. Panier à vaisselle (1) selon la revendication 11,
**caractérisé en ce**
**que** les moyens de fixation (18, 19, 20, 21, 22) sont réalisés comme liaisons par enclenchement pour un enclenchement sur au moins un montant en fil (41, 44) du panier à vaisselle (1) s'étendant notamment horizontalement.

13. Panier à vaisselle (1) selon la revendication 11 ou 12,
**caractérisé en ce**
**que** les moyens de fixation (18, 19, 20, 21, 22) sont réalisés d'une seule pièce avec la plaque de maintien (10).

14. Panier à vaisselle (1) selon l'une quelconque des revendications précédentes,
**caractérisé en ce**
**que** la plaque de maintien (10) est formée dans une matière plastique injectable.

15. Panier à vaisselle (1) selon l'une quelconque des revendications précédentes,
**caractérisé en ce**
**que** les axes (24, 27) des roues de roulement (15, 16) sont réalisés d'une seule pièce avec la plaque de maintien (10).

16. Panier à vaisselle (1) selon la revendication 15,
**caractérisé en ce**
**que** les axes (24, 27) présentent sur une extrémité détournée de la plaque de maintien (10) un bourrelet circulaire (25, 28) pour la sécurité des roues de roulement (15, 18).

17. Panier à vaisselle (1) selon la revendication 15 ou 16,
**caractérisé en ce**
**que** les axes (24, 27) présentent un évidement (26, 29) s'étendant axialement et sur le diamètre des axes.

18. Lave-vaisselle comprenant au moins un panier à vaisselle (1) selon l'une quelconque des revendications précédentes.
